# EUROPÄISCHE PATENTSCHRIFT

(11) **EP 1 362 144 B1**
(45) Veröffentlichungstag und Bekanntmachung des Hinweises auf die Patenterteilung: **07.01.2009**
(21) Anmeldenummer: 02718132.0
(22) Anmeldetag: 14.02.2002
(51) Int. Cl.: E01D 19/06

(54) **GERÄUSCHREDUZIERENDE ZAHNPLATTENANORDNUNG FÜR ÜBERBRÜCKUNGSVORRICHTUNGEN**
NOISE-REDUCING TOOTH RACK SYSTEM FOR A BRIDGING DEVICE
ENSEMBLE DE PLAQUES DENTEES INSONORISANT POUR DISPOSITIFS DE PONTAGE

(30) Priorität: 23.02.2001 DE 10108908
(43) Veröffentlichungstag der Anmeldung: 19.11.2003
(73) Patentinhaber: Maurer Söhne GmbH & Co. KG, 80807 München (DE)
(72) Erfinder: BUCKENAUER, Günter, 85598 Baldham (DE); SEGERER, Hans, 82194 Gröbenzell (DE)
(74) Vertreter: Grosse - Schumacher - Knauer - von Hirschhausen
(86) Internationale Anmeldenummer: PCT/EP2002/001576
(87) Internationale Veröffentlichungsnummer: WO 2002/068760

(56) Entgegenhaltungen:
- DE-A- 4 032 958
- DE-A- 19 705 531

## Beschreibung

Die Erfindung betrifft eine geräuschreduzierende Zahnplattenanordnung für eine Vorrichtung zum Überbrücken von Dehnfugen bei Brücken oder dergleichen Bauwerken, mit einer Fuge zwischen der Brücke und dem Widerlager, wobei die Zahnplattenanordnung mehrere Zahnplatten mit mindestens einer Mittelplatte umfaßt, die jeweils mit einer Lamelle der Überbrückungsvorrichtung verbindbar ist, und wobei die Zähne der Zahnplattenanordnung beim Verschieben der Lamellen quer zu ihrer Erstreckung ineinander greifen.

Brückenbauwerke sind durch große Temperaturschwankungen, wie sie in der Natur vorkommen, teilweise hohen Ausdehnungen unterworfen. Der dabei auftretende Ausdehnungsweg wird von Dehnungsfugen-Überbrückungskonstruktionen überbrückt, um zum einen ein ungefährliches und zum anderen ein komfortables Überfahren dieser Dehnungsfugen zu ermöglichen.

Bei den Dehnfugen-Überbrückungskonstruktionen, die in den letzten 30 Jahren am häufigsten in Straßenbrücken mit mehr als 60 - 80 mm Dehnweg eingebaut wurden, ist der Gesamtbrückendehnweg aufgeteilt auf Einzelspalte von max. 70 - 90 mm Breite (jeweils nach nationaler Vorschrift). Diese Spalte müssen von den Straßenfahrzeugen überfahren werden. Diese maximalen Spaltweiten werden als zumutbar angesehen, sowohl was den Komfort für die Fahrzeuge als auch das beim Überrollen entstehende Geräusch betraf.

Zunehmender Straßenverkehr, dichtere Bebauung bis an die Brücken heran, neuere größere Brücken in Wohn- und Erholungsgebieten und erhöhte Sensibilität der Bevölkerung gegen Lärm ließ den Wunsch nach geräuschärmeren Dehnfugenkonstruktionen aufkommen.

Es zeigte sich, daß die Schlaggeräusche überwiegend entstehen, wenn die Fahrzeugreifen auf die Kanten der quer zur Fahrtrichtung liegenden Stahlträger (Mittelträger oder Lamellen), die den Gesamtdehnspalt in mehrere kleine Spalte aufteilen, auftreffen. Am lautesten sind die Schlaggeräusche, wenn der Winkel zwischen Dehnfuge und Fahrrichtung 90° beträgt. Je größer die Abweichung von 90° vorhanden ist, umso geringer sind die Geräusche.

Auf der Oberseite der Lamellen werden zahnartig ausgebildete Platten derart befestigt, daß die Zähne der einzelnen Platten beim Zusammenschieben zweier benachbarter Lamellen in die Zwischenräume der benachbarten Zähne eingreifen. Die Winkelung und Ausgestaltung der Zähne ist dabei so gewählt, daß zwei benachbarte Lamellen auf Block geschoben werden können, ohne daß sich die Zahnflanken benachbarter Zähne berühren. Vorteilhaft bei dieser Konstruktion ist, daß ein Reifen eines die Dehnfugen-Überbrückungskonstruktion überfahrendes Fahrzeugs nicht auf die Lamellenkante auftrifft, sondern bei einer entsprechenden Überlappung der Zähne auf einen nachfolgenden Zahn auffährt, bevor der vorangehende Zahn verlassen wird. Es hat sich gezeigt, daß hierdurch die Geräuschentwicklung erheblich reduziert werden konnte.

Siehe hierzu DE-A-19705531.

Nachteilig bei der bekannten Konstruktion ist allerdings, daß sich zwischen zwei benachbarten Lamellen eine bestimmte Position der Zahnplatten einstellen kann, bei welcher sich ein zwischen den Flanken benachbarter und hintereinander liegender Zahnplatten durchlaufender Spalt ausbilden kann. Für Kraftfahrzeuge mag die Größe dieses Spaltes unbedeutend sein, da die Räder bei jeglichen Lenkwinkeln die Spaltbreite bei weitem überbrücken. Für Radfahrer allerdings, insbesondere von Rennrädern, stellt jedoch die Ausbildung von durchlaufenden Spalten eine Gefährdung dar, da die Reifen dieser Räder so schmal ausgebildet sind, daß das Rad in den Spalt einsinken und blockieren kann.

Es ist daher Aufgabe der vorliegenden Erfindung, die an sich vorteilhafte bekannte Konstruktion einer Zahnplattenanordnung für eine Dehnfugen-Überbrückungskonstruktion dahingehend mit einfachen Mitteln zu verbessern, daß jegliche Gefährdung für Verkehrsteilnehmer vermieden wird, die die Dehnfugen-Überbrückungskonstruktion überfahren.

Diese Aufgabe wird in vorteilhafter Weise dadurch gelöst, daß die Zahnplatten von auf den Lamellenoberseiten befestigten Plattenkörpern gebildet sind, die eine gegenüber ihrer auf der Lamelle aufliegenden Grundfläche in der Geometrie veränderte Oberfläche aufweisen. Die Zahnplatten können dabei von im Abstand zueinander befestigten Plattenkörpern gebildet sein, die vorteilhaft einen parallelogrammförmigen Grundriß aufweisen. Dabei ist es möglich, daß die Plattenkörper von einzelnen rhombenförmigen Körpern gebildet werden, oder daß die Plattenkörper von einzelnen rhomboidförmigen Körpern gebildet werden.

Um eine gegenüber der auf der Lamelle aufliegenden Grundfläche veränderte Geometrie der Oberfläche zu erreichen, ist vorteilhaft vorgesehen, daß die Oberfläche des jeweiligen Plattenkörpers gegenüber der Grundfläche vergrößert ist. Dies kann z. B. dadurch geschehen, daß die Querachse des rhombischen oder rhomboiden Plattenkörpers zur Grundfläche verbreitert ist.

Gemäß einem weiteren vorteilhaften Merkmal kann jedoch auch vorgesehen sein, daß die Größe der Oberfläche und der Grundfläche des jeweiligen Plattenkörpers gleich ist, wobei der jeweilige Plattenkörper an seiner Oberfläche eine vergrößerte Breite, dafür aber eine verkürzte Länge aufweist. Da ein Höhenversatz der Lamellen nicht auszuschließen ist, ist es gemäß einem weiteren vorteilhaften Merkmal der Erfindung vorgesehen, daß die im wesentlichen in Fahrtrichtung weisenden Spitzen der Plattenkörper eine Anfahrschräge aufweisen. Das ist insbesondere auch vorteilhaft, wenn die Dehnfugen-Überbrückungskonstruktion mittels eines Schneepflugs überfahren wird. In diesem Fall muß gewährleistet sein, daß die Pflugschar nicht an einer der Zahnplatten hängen bleibt und diese beschädigt. Ein weiterer Vorteil der erfindungsgemäßen Ausgestaltung des rhombenförmigen Plattenkörpers ergibt sich dann, wenn zwei benachbarte Lamellen auf Block geschoben werden. Durch die Verbreiterung der Oberfläche in Richtung der Querachse und die Verkürzung der ebenen Oberfläche in der Längsachse des Plattenkörpers mit der sich daran anschließenden Anfahrschräge ist es möglich, daß die Spitzen der rhombenförmigen Plattenkörper die Flanken der benachbarten Plattenkörper untergreifen.

Im Vergleich zu einer Situation, bei welcher bei den bekannten Zahnplattenanordnungen diagonal verlaufende Längsspalten zwischen den Zahnplatten entstanden, wird dies bei der erfindungsgemäßen Ausbildung der Zahnplattenanordnung vermieden. Die Spalte sind nicht mehr durchlaufend, sondern werden durch den verbreiterten Teil der Plattenkörper unterbrochen, worauf später im Zusammenhang mit der Figurenbeschreibung noch ausführlich eingegangen wird.

Ein weiteres vorteilhaftes Merkmal der Erfindung besteht darin, daß die Längsachse eines rhomboiden Plattenkörpers zur Längsachse eines rhombischen Plattenkörpers wenigstens einen Winkel von 15° aufweist. Es ergibt sich dadurch ein Plattenkörper, der parallelogrammförmig ausgestaltet ist, dessen gegenüberliegenden parallelen Seiten jedoch ungleich lang sind. Eine solche Ausbildung wird für Dehnfugen-Überbrückungskonstruktionen verwendet, bei denen die Lamellen nicht senkrecht zur Fahrtrichtung der Fahrzeuge, sondern in einem Winkel zu denselben angeordnet sind.

Schließlich ist in weiterer vorteilhafter Ausgestaltung der Erfindung vorgesehen, daß jede Zahnplatte wenigstens eine sich von ihrer Oberseite zu ihrer Unterseite erstreckende Öffnung zur Anbringung einer Schweißung aufweist. Die Zahnplatten können damit an den Lamellen festgeschweißt werden und Verschraubungen oder dergleichen, die eine dauerhafte Fixierung der Zahnplatten auf den Lamellen nicht ermöglichen und zudem rostanfällig sind, werden vermieden. Die Zähne jeder Zahnplatte überkragen die Fuge freitragend und sind in ihrer Länge derart bemessen, daß beim Verschieben zweier benachbarter Lamellen ein in horizontaler Richtung verlaufender, von oben frei zugänglicher, vertikal durchgehender Spalt zwischen benachbarten Zahnplatten oder einer Zahnplatte und Randplatte erzielbar ist, um ein Dichtband zwischen den Lamellen bzw. Lamellen und Randträger zu montieren bzw. zu demontieren.

Weitere Merkmale, Vorteile und Einzelheiten der vorliegenden Erfindung ergeben sich aus der nachfolgenden Beschreibung von bevorzugten Ausführungsbeispielen anhand der Zeichnungen. Darin zeigen
- Fig. 1: eine Zahnplattenanordung mit rautenförmigen Zahnplattenkörpern;
- Fig. 2: eine erfindungsgemäße Zahnplattenanordnung bei auf Block geschobenen Lamellen;
- Fig. 3: eine perspektivisch Ansicht eines erfindungsgemäßen Plattenkörpers;
- Fig. 4: die erfindungsgemäße Zahnplattenanordnung in einer ähnlichen Stellung wie bei der Fig. 1, und
- Fig. 5: eine Draufsicht auf einen rhomboidförmigen Plattenkörper.

Die Fig. 1 zeigt eine Draufsicht auf eine bekannte Zahnplattenanordnung 1. Auf zwei benachbarten Lamellen 2, 3 sind rauten- oder rhombenförmige Plattenkörper 4, 5, 6, 7 angeordnet, wobei jeweils zwei Plattenkörper 1, 7 bzw. 5, 6 einen seitlichen Abstand von etwa 20 mm aufweisen. Wie zu erkennen ist, greifen die Spitzen 8 bzw. 9 der Plattenkörper 4 bzw. 6 zwischen die Plattenkörper 5, 6 bzw. 4, 7. Bei der dargestellten Position besitzen die Lamellen 2, 3 einen Abstand von etwa 20 mm voneinander, so daß hier ein Fugenspalt gebildet wird, der von den Spitzen der jeweiligen Plattenkörper 4 bis 7 freitragend überdrückt wird.

Bei der dargestellten Position der Lamellen 2, 3 ist zu erkennen, daß zwischen der rechten Flanke 10 des Plattenkörpers 6 und der linken Flanke 11 des Plattenkörpers 4 ein durchlaufender Spalt 12 gebildet wird, der etwa eine Breite von 12 mm aufweist. Dieser Spalt 12 verläuft diagonal zur Fahrtrichtung, in welcher die plattenförmigen Körper 4 bis 7 ausgerichtet sind. Es ist ohne weiteres zu erkennen, daß dieser Spalt 12 für Radfahrer eine Gefährdung darstellt, wenn ein Rad in diesen Spalt gelangt und dadurch blockiert wird.

Werden die Lamellen 2, 3 auf Block geschoben, dann dringt die Spitze 8 des Plattenkörpers 4 soweit in die Lücke zwischen die Plattenkörper 5 und 6 ein, bis sie nahezu an die strichpunktiert gezeichnete Mittelachse 13 der Lamelle reicht, ohne daß sich die Flanken 10, 11 bzw. die gegenüberliegenden Flanken der Plattenkörper 4, 5 und 6 berühren.

Eine solche Situation ist mit der erfindungsgemäßen Zahnplattenanordung in Fig. 2 gezeigt. Hier ist zu erkennen, daß die Lamellen 15, 16 auf Block geschoben sind, wobei ein schmaler Spalt 17 bzw. 18 auf jeder Seite des Plattenkörpers 19 zu den Flanken der Plattenkörper 20 und 21 vorhanden ist.

In der Fig. 3 ist beispielsweise der Plattenkörper 19 in perspektivischer Ansicht dargestellt, und es ist zu erkennen, daß die Breite des Plattenkörpers an seiner Oberfläche 22 entlang der breiten Achse 23 größer ist als die Breite der Grundfläche 24, was zur Folge hat, daß die Seitenflanken 25, 26 im Bereich der Ecke 27 zurückspringen, während sie im Bereich der Spitze 28 vorspringen. Hierdurch ergibt sich der Vorteil, daß beim Zusammenschieben der Lamellen 15, 16 auf Block die Spitze 28 mit der Anfahrschräge 29 die seitlichen Flanken der benachbarten Plattenkörper 20, 21 untergreift, ohne daß sich die Flanken gegenseitig berühren.

Bei der in der Fig. 4 gezeigten Draufsicht auf die erfindungsgemäße Zahnplattenanordnung 14 nehmen die Lamellen 15, 16 die gleiche Position ein wie bei dem Ausführungsbeispiel bei Fig. 1. Das heißt, daß der zwischen den Lamellen 15, 16 gebildete Fugenspalt gleich groß ist. Im Vergleich zur Fig. 1 ist zu erkennen, daß nunmehr der Spalt 31 nicht durchlaufend ist, sondern durch die Ecke des verbreiterten Plattenkörpers 30 in seiner Länge begrenzt wird. Dadurch wird in vorteilhafter Weise die Gefährdung von Radfahrern vermieden, da der Fugenspalt 31 weder breit genug noch lang genug ist, um das Vorder- oder Hinterrad eines Rades aufzunehmen. Es ist auch deutlich zu erkennen, daß der Abstand 33, 32 zwischen zwei benachbarten Plattenkörpern 20, 21 bzw. 19, 30 wesentlich verringert ist.

In der Fig. 5 ist schematisch der Grundriß der Grundfläche 24 des Plattenkörpers 19 angedeutet, der rhomboidförmig gestaltet ist. Dreht man die Längsachse des Plattenkörpers 19 um ca. 20° im Uhrzeigersinn und verschiebt dabei die Spitze 28 auf einer Parallelen zur Querachse 23, so erhält man die Spitze 35 des Rhomboids 36 mit der Längsachse 37 und der unveränderten Querachse 23. Wie zu erkennen ist, weist der Rhomboid als Unterform des Parallelogramms einander gegenüberliegende gleichlange parallele Seiten auf, wobei jedoch die benachbarten Seiten unterschiedlich lang sind. Dagegen sind bei dem rhombusförmigen Plattenkörper 19 die einander gegenüberliegenden parallelen Seiten und benachbarten Seiten gleich lang. Die Form der Oberfläche des Plattenkörpers 19 ist in der Fig. 1 nicht dargestellt, ergibt sich jedoch dadurch, daß die Eckpunkte 39, 40 um ca. 8 mm in Richtung der Querachse 23 nach außen bewegt werden, während die Eckpunkte 35 und 38 ihre Lage unverändert beibehalten.

### Bezugszeichenliste:

1. Zahnplattenanordnung
2. Lamelle
3. Lamelle
4. Plattenkörper
5. Plattenkörper
6. Plattenkörper
7. Plattenkörper
8. Spitze, Zahn
9. Spitze, Zahn
10. Flanke
11. Flanke
12. Spalt
13. Mittelachse der Lamelle
14. Zahnplattenanordnung
15. Lamelle
16. Lamelle
17. Spalt
18. Spalt
19. Plattenkörper
20. Plattenkörper
21. Plattenkörper
22. Oberfläche
23. Breitenachse
24. Grundfläche
25. Seitenflanke
26. Seitenflanke
27. Ecke
28. Spitze
29. Anfahrschräge
30. Plattenkörper
31. Spalt
32. Spalt
33. Abstand
34. Längsachse
35. Spitze
36. Rhomboid
37. Längsachse
38. Spitze
39. Eckpunkt
40. Eckpunkt
41. Öffnung

## Patentansprüche

1. Zahnplattenanordnung für eine Vorrichtung zum Überbrücken von Dehnfugen bei Brücken oder dergleichen Bauwerken, mit einer Fuge zwischen der Brücke und dem Fundament, wobei die Zahnplattenanordnung mehrere Zahnplatten mit mindestens einer Mittelplatte umfasst, die jeweils mit einer Lamelle der Überbrückungsvorrichtung verbindbar ist, wobei die Zähne der Zahnplattenanordnung beim Verschieben der Lamellen quer zu ihrer Erstreckung ineinander greifen, und wobei die Zahnplatten von auf den Lamellenoberseiten (15, 16) befestigten Plattenkörpern (19, 20, 21, 30) gebildet sind, **dadurch gekennzeichnet, dass** die Plattenkörper (19, 20, 21, 30), durch ihre Ausgestaltung, eine gegenüber ihrer auf der Lamelle affuiliegenden Grundfläche (24) in der Geometrie veränderte Oberfläche (22) aufweisen.

2. Zahnplattenanordnung nach Anspruch 1, **dadurch gekennzeichnet, dass** die Zahnplatten von auf den Lamellenoberseiten im Abstand zueinander befestigten Plattenkörpern (19, 20, 21, 30) gebildet sind.

3. Zahnplattenanordnung nach Anspruch 1 und 2, **dadurch gekennzeichnet, dass** die Plattenkörper (19, 20, 21, 30) einen parallelogrammförmigen Grundriß aufweisen, oder einen Grundriß, der von einem Parallelogramm abgeleitet ist.

4. Zahnplattenanordnung nach einem der vorhergehenden Ansprüche, **dadurch gekennzeichnet, dass** die Plattenkörper von einzelnen rhombenförmigen Körpern (19, 20, 21, 30) gebildet sind.

5. Zahnplattenanordnung nach einem der vorhergehenden Ansprüche, **dadurch gekennzeichnet, dass** die Plattenkörper von einzelnen rhomboidförmigen Körpern (36) gebildet sind.

6. Zahnplattenanordnung nach einem der vorhergehenden Ansprüche, **dadurch gekennzeichnet, dass** die Oberfläche (22) des jeweiligen Plattenkörpers gegenüber der Grundfläche (27) verkleinert ist.

7. Zahnplattenanordnung nach einem der vorhergehenden Ansprüche 1 bis 6, **dadurch gekennzeichnet, dass** die Oberfläche (22) des jeweiligen Plattenkörpers gegenüber der Grundfläche (24) vergrößert ist.

8. Zahnplattenanordnung nach Anspruch 7, **dadurch gekennzeichnet, dass** die Oberfläche (22) in der Querachse (23) des Plattenkörpers (19) zur Grundfläche (24) verbreitert ist.

9. Zahnplattenanordnung nach einem der vorhergehenden Ansprüche 1 bis 6, **dadurch gekennzeichnet, dass** die Größen der Oberfläche (22) und der Grundfläche (24) des jeweiligen Plattenkörpers (19) gleich sind, wobei der jeweilige Plattenkörper an seiner Oberfläche eine vergrößerte Breite sowie eine verkürzte Länge aufweist.

10. Zahnplattenanordnung nach einem der vorhergehenden Ansprüche, **dadurch gekennzeichnet, dass** die i.w. in Fahrtrichtung weisenden Spitzen (28) der Plattenkörper (19) eine Anfahrschräge (29) aufweisen.

11. Zahnplattenanordnung nach einem der vorhergehenden Ansprüche, **dadurch gekennzeichnet, dass** die Längsachse (37) eines rhomboiden Plattenkörpers (36) zur Längsachse (34) eines rhombischen Plattenkörpers (19) wenigstens einen Winkel von 15° aufweist.

12. Zahnplattenanordnung nach einem der vorhergehenden Ansprüche, **dadurch gekennzeichnet, dass** jeder Plattenkörper (19, 20, 21, 30) wenigstens eine sich von seiner Oberseite (22) zu seiner Unterseite (24) erstreckende Öffnung (41) zur Anbringung einer Schweißnut aufweist.

13. Zahnplattenanordnung nach einem der vorhergehenden Ansprüche, **dadurch gekennzeichnet, dass** die Spitzen (28) jedes Plattenkörpers (19, 20, 21, 30) die Fuge zwischen den Lamellen (15, 16) freitragend überkragen und in ihrer Länge derart bemessen sind, dass beim Verschieben der Lamellen ein in horizontaler Richtung verlaufender, von oben frei zugänglicher, vertikal durchgehender Spalt zwischen benachbarten Zahnplatten oder einer Zahnplatte und Randplatte erzielbar ist, um ein Dichtungsband zwischen den Lamellen bzw. Lamellen und Randträgern zu montieren bzw. zu demontieren.

## Claims

1. A tooth rack arrangement for a device for bridging expansion joints in bridges or suchlike structures, with a joint between the bridge and the foundation, wherein the tooth rack arrangement includes several tooth racks with at least one middle rack which in each case is able to be connected to a plate of the bridging device, wherein the teeth of the tooth rack arrangement engage one another when the plates are displaced transverse to their extension and wherein the tooth racks are formed by rack bodies (19, 20, 21, 30) fixed onto the plate upper sides (15, 16), **characterised in that** the rack bodies (19, 20, 21, 30), due to their configuration, have a surface (22) which is altered in terms of geometry compared to their base (24) which bears on the plate.

2. The tooth rack arrangement according to Claim 1, **characterised in that** the tooth racks are formed by rack bodies (19, 20, 21, 30) which are fixed onto the plate upper sides spaced apart from one another.

3. The tooth rack arrangement according to Claims 1 and 2, **characterised in that** the rack bodies (19, 20, 21, 30) have a parallelogram-shaped outline, or an outline derived from a parallelogram.

4. The tooth rack arrangement according to one of the preceding claims, **characterised in that** the rack bodies are formed by individual rhombus-shaped bodies (19, 20, 21, 30).

5. The tooth rack arrangement according to one of the preceding claims, **characterised in that** the rack bodies are formed by individual rhomboid-shaped bodies (36).

6. The tooth rack arrangement according to one of the preceding claims, **characterised in that** the surface (22) of the respective rack body is reduced compared to the base (27).

7. The tooth rack arrangement according to one of the preceding claims 1 to 6, **characterised in that** the surface (22) of the respective rack body is increased compared to the base (24).

8. The tooth rack arrangement according to Claim 7, **characterised in that** the surface (22) in the transverse axis (23) of the rack body (19) widens relative to the base (24).

9. The tooth rack arrangement according to one of the preceding claims 1 to 6, **characterised in that** the sizes of the surface (22) and the base (24) of the respective rack body (19) are identical, wherein the respective rack body has, at its surface, an increased width and a reduced length.

10. The tooth rack arrangement according to one of the preceding claims, **characterised in that** the tips (28) of the rack bodies(19), which point substantially in the direction of travel, have an approach bevel (29).

11. The tooth rack arrangement according to one of the preceding claims, **characterised in that** the longitudinal axis (37) of a rhomboid rack body (36) has at least an angle of 15° to the longitudinal axis (34) of a rhombic rack body (19).

12. The tooth rack arrangement according to one of the preceding claims, **characterised in that** each rack body (19, 20, 21, 30) has at least one opening (41), which extends from its upper side (22) to its lower side (24), for installing a welding groove.

13. The tooth rack arrangement according to one of the preceding claims, **characterised in that** the tips (28) of each rack body (19, 20, 21, 30) project over the joint between the plates (15, 16) in a self-supporting manner and in respect of their length are dimensioned such that, when the plates are displaced, a vertical continuous gap, which runs in the horizontal direction and is freely accessible from above, can be obtained between adjacent tooth racks or a tooth rack and an edge rack in order to mount or detach a sealing band between the plates or between plates and edge beams.

## Revendications

1. Ensemble de plaques dentées pour un dispositif de recouvrement de joints de dilatation pour des ponts ou édifices similaires, avec un joint entre le pont et la fondation, l'ensemble de plaques dentées comportant plusieurs plaques dentées avec au moins une plaque médiane qui peut être reliée respectivement à une lamelle du dispositif de recouvrement, les dents de l'ensemble de plaques dentées s'engrenant lors du déplacement des lamelles transversalement à leur développement, et les plaques dentées étant formées par des corps de plaque (19, 20, 21, 30) fixés sur les dessus de lamelle (15, 16), **caractérisé en ce que** les corps de plaque (19, 20, 21, 30) présentent une surface principale (22) à la géométrie modifiée par rapport à sa surface de base (24) reposant sur la lamelle, de par leur configuration.

2. Ensemble de plaques dentées selon la revendication 1, **caractérisé en ce que** les plaques dentées sont formées par des corps de plaque (19, 20, 21, 30) fixés à distance les uns des autres sur les dessus de lamelle.

3. Ensemble de plaques dentées selon la revendication 1 ou 2, **caractérisé en ce que** les corps de plaque (19, 20, 21, 30) présentent une projection horizontale en forme de parallélogramme ou une projection horizontale dérivée d'un parallélogramme.

4. Ensemble de plaques dentées selon l'une quelconque des revendications précédentes, **caractérisé en ce que** les corps de plaque sont formés par des corps (19, 20, 21, 30) individuels en forme de losange.

5. Ensemble de plaques dentées selon l'une quelconque des revendications précédentes, **caractérisé en ce que** les corps de plaque sont formés par des corps (36) individuels rhomboïdaux.

6. Ensemble de plaques dentées selon l'une quelconque des revendications précédentes, **caractérisé en ce que** la surface (22) de chaque corps de plaque est réduite par rapport à la surface de base (27).

7. Ensemble de plaques dentées selon l'une quelconque des revendications 1 à 6, **caractérisé en ce que** la surface principale (22) de chaque corps de plaque est agrandie par rapport à la surface de base (24).

8. Ensemble de plaques dentées selon la revendication 7, **caractérisé en ce que** la surface principale (22) dans l'axe transversal (23) du corps de plaque (19) est élargie par rapport à la surface de base (24).

9. Ensemble de plaques dentées selon l'une quelconque des revendications 1 à 6, **caractérisé en ce que** les tailles de la surface principale (22) et de la surface de base (24) de chaque corps de plaque (19) sont identiques, le corps de plaque respectif présentant sur sa surface principale une largeur agrandie ainsi qu'une longueur raccourcie.

10. Ensemble de plaques dentées selon l'une quelconque des revendications précédentes, **caractérisé en ce que** les pointes (28) dirigées essentiellement dans le sens de la marche des corps de plaque (19) présentent un biais d'attaque (29).

11. Ensemble de plaques dentées selon l'une quelconque des revendications précédentes, **caractérisé en ce que** l'axe longitudinal (37) d'un corps de plaque (36) rhomboïdal présente au moins un angle de 15 ° par rapport à l'axe longitudinal (34) d'un corps de plaque (19) rhomboïdal.

12. Ensemble de plaques dentées selon l'une quelconque des revendications précédentes, **caractérisé en ce que** chaque corps de plaque (19, 20, 21, 30) présente au moins une ouverture (41) s'étendant de son dessus (22) à son dessous (24) pour le montage d'une rainure de soudure.

13. Ensemble de plaques dentées selon l'une quelconque des revendications précédentes, **caractérisé en ce que** les pointes (28) de chaque corps de plaque (19, 20, 21, 30) recouvrent en portée libre le joint entre les lamelles (15, 16) et sont dimensionnées dans leur longueur de sorte que lors du déplacement des lamelles, une fente continue verticalement, librement accessible depuis le dessus, s'étendant dans le sens horizontal puisse être obtenue entre des plaques dentées contiguës ou une plaque dentée et une plaque de bord afin de monter ou démonter une bande d'étanchéité entre les lamelles ou des lamelles et des supports de bord.
